# EUROPÄISCHE PATENTSCHRIFT

(11) **EP 0 606 415 B1**
(45) Veröffentlichungstag und Bekanntmachung des Hinweises auf die Patenterteilung: **03.07.1996**
(21) Anmeldenummer: 93911784.2
(22) Anmeldetag: 29.04.1993
(51) Int. Cl.: H01R 23/70

(54) **STECKVERBINDER MIT EINER DRUCKKONTAKTLEISTE UND EINER STIRNKONTAKTLEISTE**
PLUG WITH A BUTT AND BUTTING CONTACT STRIP
CONNECTEUR A FICHES COMPORTANT UNE REGLETTE A CONTACTS CONVEXES ET UNE REGLETTE A CONTACTS FRONTAUX

(30) Priorität: 06.08.1992 DE 9210552 U
(43) Veröffentlichungstag der Anmeldung: 20.07.1994
(73) Patentinhaber: Schaltbau Aktiengesellschaft, D-81677 München (DE)
(72) Erfinder: LEIPE, Eberhard, D-8056 Neufahrn (DE); AXENBÖCK, Josef, D-8019 Glonn (DE)
(74) Vertreter: Grünecker, Kinkeldey, Stockmair & Schwanhäusser Anwaltssozietät
(86) Internationale Anmeldenummer: EP9301036
(87) Internationale Veröffentlichungsnummer: WO9403945

(56) Entgegenhaltungen:
- EP-A- 0 337 632
- US-A- 4 915 636
- REGELUNGSTECHNISCHE PRAXIS UND PROZESS-RECHENTECHNIK Bd. 15, Nr. 2, Februar 1973, MÜNCHEN Seiten 1 - 16 LEMOSA GMBH 'BECON-Steck- und Verbindungselemente für Leiterplatten'

## Beschreibung

Die Erfindung bezieht sich auf einen Steckverbinder mit einem Druckkontaktleiste und einer Stirnkontaktleiste und mit mindestens einem in der Steckontaktleiste aus einem elektrisch leitenden Blechstreifen L-förmig gebogenen Festkontakt, der an einem ersten L-Schenkel eine Anschlußstelle aufweist und an einem zweiten L-Schenkel eine Kontaktfläche bildet, wobei die Kontaktfläche des Festkontaktes im gesteckten Zustand von Druckkontaktleiste und Stirnkontaktleiste an einer zugeordneten Kontaktfläche eines Gegenkontaktes in der Druckkontaktleiste anliegt, wobei ferner die Kontaktfläche des Festkontaktes in einem Winkel zur Steckrichtung von Druckkontaktleiste und Stirnkontaktleiste geneigt ausgerichtet ist und der Tangens des Neigungswinkels größer ist als der Reibungskoeffizient zwischen Festkontakt und Gegenkontakt.

Steckverbinder dieser Art sind aus der DE-U-89 04 676 bekannt. Dort ist ein Festkontakt aus einem L-förmig gebogenen Blechstreifen hergestellt. Der zweite L-Schenkel bildet eine Kontaktfläche und ist zusätzlich um einen Winkel geneigt, der senkrecht zu dem 90°-Winkel zwischen den beiden L-Schenkeln ausgerichtet ist. Die Festkontakte sind mit ihrem ersten L-Schenkel in einen Kontaktträger so eingelassen, daß auf der einen Seite des Kontaktträgers Anschlußstellen hervorstehen und daß auf der anderen Seite der zweite L-Schenkel außerhalb des Kontaktträgers verbleibt. Die um den Winkel geneigte Kontaktfläche stellt eine Gleitbahn für einen beim Steckvorgang einfedernden Druckkontakt dar. Der Winkel ist so gewählt, daß optimierte Gleitbedingungen für den Druckkontakt erreicht sind. Die Gleitbewegung des Druckkontaktes entlang der Kontaktfläche des Festkontaktes bewirkt eine Reinigung der Oberflächen, um einen besseren leitenden Kontaktübergang zu gewähren. Ein Nachteil dieses Steckverbinders besteht darin, daß der die Kontaktfläche bildende L-Schenkel durch zweifaches Biegen der Blechstreifen in unterschiedlichen Richtungen hergestellt ist, und die Verwendung von walzplattiertem Blech dadurch erforderlich ist.

Weiterhin müssen die Festkontakte an der Kontaktfläche eine bestimmte Breite aufweisen. Die Blechstreifen müssen deshalb insgesamt breiter ausfallen, oder die Überbreite am ersten L-Schenkel wird durch Stanzen entfernt, was zu Materialverlust führt.

Die Montage der Festkontakte in der Stirnkontaktleiste wird dadurch erschwert, daß die Festkontakte in den Kontaktträger eingefädelt werden müssen, was bei vorher abgebogener Kontaktfläche nur von einer Seite erfolgen kann. Diese Ausführung ist sehr fertigungsintensiv und verursacht einen relativ hohen Konstenaufwand.

Es ist daher Aufgabe der vorliegenden Erfindung, für einen Steckverbinder der eingangs genannten Art bei weiterhin guter Relativbewegung beim Steckvorgang ein vereinfachtes und kostengünstiges Konzept für die Dose, insbesondere der Festkontakte, zu entwickeln.

Diese Aufgabe wird erfindungsgemäß dadurch gelöst, daß der Neigungswinkel in einer Ebene liegt, die durch die beiden L-Schenkel des Blechstreifens gebildet ist, und daß der elektrisch leitende Blechstreifen einen sich an den zweiten L-Schenkel anschließenden und in Richtung des ersten L-Schenkels zurückgebogenen Ansatz aufweist, der mit einer in eine Hinterschneidung eines Kontaktträgers der Stirnkontaktleiste eingreifenden Nase versehen ist, und daß der erste L-Schenkel des Blechstreifens eine Federraste aufweist, die quer zu dem ersten L-Schenkel hervorsteht, wobei der Blechstreifen den Kontaktträger zwischen der Federraste und der Nase umschließend auf diesen aufgeklemmt ist.

Dadurch, daß der Neigungswinkel der Kontaktfläche in der Ebene liegt, die durch die beiden L-Schenkel des Blechstreifens gebildet ist, wird der Festkontakt durch zur Längserstreckung des Blechstreifens senkrechtes Biegen hergestellt. Die Verwendung von walzplattiertem Material ist nicht mehr erforderlich. Außerdem gleiten die Druckkontakte in Richtung der Längserstreckung der Blechstreifen auf der Kontaktfläche. Die Kontaktfläche kann somit beliebig verlängert werden, ohne daß ein zu geringer Isolationsabstand zwischen den Blechstreifen auftreten würde. Auch kann die Breite der Blechstreifen minimiert werden, denn sie hängt nicht von der Relativbewegung zwischen den Kontakten ab.

Eine große Vereinfachung für die Montage des Festkontaktes auf dem Kontaktträger besteht darin, daß der Blechstreifen auf den Kontaktträger aufklemmbar ist. Der rechtwinklige Ansatz und die Sicke an seinem Ende können zusammen mit den beiden L-Schenkeln durch einen Biegevorgang in einer Ebene hergestellt werden, was die Herstellung sehr vereinfacht. Beim Montieren des Festkontaktes wird der Blechstreifen mit der Nase in die Hinterschneidung am Kontaktträger eingehakt und anschließend in die Führungsbahn gedrückt, dabei rastet die Federraste an einer Kontaktträgerkante ein. Der Festkontakt ist somit auf einfachste Weise positioniert. Die Federraste wird vorzugsweise durch eine U-förmige Ausstanzung im ersten L-Schenkel gebildet, wobei der von der U-Form umschlossene Steg quer zum ersten L-Schenkel hervorsteht. Die Federraste ist somit vereinfacht aus einem Teil des ersten L-Schenkels hergestellt.

Bevorzugt ist die Stirnkontaktleiste mit mehreren Festkontakten versehen, die parallel in Führungsbahnen und durch Trennwände voneinander isoliert am Kontaktträger angeordnet sind. Dadurch können die Blechstreifen an ihren ebenfalls mit ihnen einteilig hergestellten Anschlußstellen durch einen Haltestreifen miteinander verbunden sein. Bei der Fertigung können nun mehrere Festkontakte zusammen aus einem Blechband hergestellt werden. Der Haltestreifen bietet dann eine gute Positioniermöglichkeit und dadurch eine genaue Fertigung. Ein wesentlicher Vorteil des Haltestreifens besteht darin, daß man nun alle an ihr abstehenden Festkontakte auf einmal auf dem Kontaktträger aufklemmen kann. Es können mit dem gleichen Hand- oder Maschinengriff wie für einen Festkontakt nun alle Festkontakte in gleicher Zeit am Kontaktträger angeordnet werden. Der Haltestreifen wird danach einfach an den Anschlußstellen abgetrennt. Die Klemmkraft der Festkontakte auf dem Kontaktträger ist so bemessen, daß das Abtrennen der Haltestreifen keinen Einfluß auf die Halterung der Blechstreifen hat.

Bevorzugt wird, wenn die Festkontakte mit einer leichten Vorspannung am Kontaktträger aufgeklemmt sind. Die Vorspannung wird dadurch erreicht, daß die Festkontakte im Bereich des Scheitels ihres L-Winkels nicht am Grund der Führungsbahn anliegen und dort elastisch verformbar sind. Beim Montieren der Festkontakte wird eine Spannkraft in Richtung des ersten L-Stegs aufgebracht. Durch die elastische Federwirkung des Festkontaktes ist auch ein Ausgleich für grobere Fertigungstoleranzen gegeben.

Vorzugsweise ist der Kontaktträger der Stirnkontaktleiste einteilig aus Kunststoff hergestellt. Diese Ausführung spart Kosten und Fertigungsaufwand.

Einen großen Vorteil bringt die Verwendung von federgestützten Druckkontakten als Gegenkontakte. Der Federweg kann dann jeweils so gewählt werden, daß bestmögliche Gleitbedingungen vom Gegenkontakt auf den Kontaktflächen der Festkontakte vorhanden sind. Es sind Druckkontaktleisten mit den unterschiedlichsten Federsystemen einsetzbar, was zusätzlich den Vorteil bringt, daß eine Druckkontaktleiste auch durch eine Variante mit anderem Federsystem austauschbar ist.

Zur Verbesserung des Kontaktübergangs sind die elektrisch leitenden Blechstreifen zusätzlich durch elektrolytisches Abscheiden mit einer Goldschicht versehen.

Bevorzugt stehen die Anschlußstellen der Festkontakte am Kontaktträger vor und sind als Lötanschlüsse ausgebildet. Durch das Aufklemmen der Festkontakte am Kontaktträger sind die Blechstreifen hervorragend für den Lötvorgang positioniert.

Besonders günstig ist es, wenn die Anschlußstellen der Festkontakte als lötbare Andruckkontakte ausgebildet sind. Die Anschlußstellen können dann wahlweise gelötet oder als reine Andruckkontakte verwendet werden.

Im folgenden wird ein Ausführungsbeispiel der Erfindung anhand einer Zeichnung näher erläutert. Es zeigen:
- **Fig. 1**: ein Ausführungsbeispiel des erfindungsgemäßen Steckverbinders im gesteckten Zustand mit einer Steckontaktleiste in geschnittener Ansicht,
- **Fig. 2**: eine Draufsicht einer Druckkontaktleiste aus Fig. 1,
- **Fig. 3**: einen Teil der Stirnkontaktleiste aus Fig. 1 in geschnittener Ansicht, um 180° gedreht,
- **Fig. 4**: einen Teil von Festkontakten aus Fig. 3 mit einem Anschlußstellen verbindenden Haltestreifen,
- **Fig. 5**: die Stirnkontaktleiste aus Fig. 1 ohne Festkontakte, um 90° gedreht, und
- **Fig. 6**: eine Schnittansicht durch die Stirnkontaktleiste ohne Festkontakte entlang der Linie I-I aus Fig. 5.

In den Fig. 1 bis 6 ist eine erfindungsgemäße Steckkontaktleiste 1 mit Festkontakten 2 dargestellt.

Der gesamte Steckverbinder besteht aus einer Druckkontaktleiste 3 und der eben erwähnten Stirnkontaktleiste 1. In der Druckkontaktleiste 3 sind federgestützte Druckkontakte 4 entsprechend der Anzahl von Festkontakten 2 der Steckontaktleiste 1 angeordnet, die in gestecktem Zustand mit einer Kontaktfläche B an einer Kontaktfläche A der Druckkontakte 4 anliegen.

Die Stirnkontaktleiste 1 weist einen einteilig aus Kunststoff gefertigten Kontaktträger 6 auf. Der Kontaktträger 6 ist ein langgestreckter Körper, der an seinen Enden 7 Montageaugen aufweist, um die Stirnkontaktleiste 1 mit Hilfe von Verbindungselementen an einer Grundplatte zu befestigen. Zur genauen Positionierung auf der Grundplatte sind Führungszapfen 8 am Kontaktträger 6 angeordnet. Am Kontaktträger 6 sind rechtwinklig verlaufende Schenkel 9 angeordnet, deren freie Enden in gleicher Richtung wie die Führungszapfen 8 am Kontaktträger 6 hervorstehen und mit Rastelementen 10 versehen sind. Eine Leiterplatte 11, die entsprechende Einführöffnungen für die Rastelemente 10 und der Führungszapfen 8 aufweist, ist an die Stirnkontaktleiste 1 gesteckt. In der Stirnkontaktleiste 1 sind Aufnahmebohrungen 12 und 13 vorgesehen, die im gesteckten Zustand entsprechende Zentrierzapfen 14 und 15 der Druckkontaktleiste 3 aufnehmen. Einseitig weist der Kontaktträger 6 eine Materialanhäufung 17 auf, die mittels einer Stufenbohrung 16 zur Aufnahme einer Koaxialsteckverbindung dienen kann. Der mittlere Teil der Stirnkontaktleiste 1 ist mit Führungsbahnen 18 versehen, die zu einem Teil am Umfang des Kontaktträgers 6 entlangführen und durch Trennstege 19 voneinander abgegrenzt sind. Die Anzahl der Führungsbahnen 18 entspricht der Anzahl der Festkontakte 2 in der Stirnkontaktleiste 1 und der Anzahl der Gegenkontakte in der Druckkontaktleiste 3. In die Führungsbahnen 18 sind elektrisch leitende Blechstreifen 20 eingehakt, die die Festkontakte 2 bilden.

Die Festkontakte 2 bestehen aus einem annähernd L-förmig gebogenen Blechstreifen 20, der an einem ersten L-Schenkel 24 eine gebogene Anschlußstelle C in Form einer Lötzunge 21 aufweist und etwa in der Mitte mit einer U-förmigen Ausstanzung 22 versehen ist. Ein Steg, der durch die U-förmige Ausstanzung 22 in der Mitte des Blechstreifens 20 stehenbleibt, ist als Federraste 23 in einem Winkel quer zum ersten L-Schenkel 24 abgebogen. Ein zweiter L-Schenkel 25, dessen nach außen weisende Fläche die Kontaktfläche B darstellt, ist an seinem freien Ende mit einem etwa rechtwinklig zurückgebogenen Ansatz 26 versehen. Der Ansatz 26 weist an seinem Ende eine Nase 27 auf, die in eine Hinterschneidung 28 am Kontaktträger 6 eingreift. Die Festkontakte 2 liegen weitgehend an den Führungsbahnen 18 an und sind mit den Federrasten 23, die sich an einer Kontaktträgerkante 34 abstützen, auf die Steckontaktleiste 1 aufgeklemmt. Im Bereich des Scheitels des L-Winkels α sind die Führungsbahnen 18 mit einer anderen Neigung versehen als die Festkontakte 2. Dadurch entsteht ein Hohlraum 29 zwischen Blechstreifen 20 und dem Grund der Führungsbahn 18.

Der erste L-Schenkel 24 steht mit der Anschlußstelle C über die Kontaktträgerkante 34 hervor. Lötzungen 21 der Anschlußstellen C sitzen auf entsprechenden Leiterbahnkontakten der Leiterplatte 11 auf und sind mit diesen verlötet. Wird die Leiterplatte 11 zwischen der Grundplatte und der Stirnkontaktleiste 1 eingeklemmt, kann auch nur ein Andrücken der Anschlußstellen C auf die Leiterbahnkontakte der Leiterplatte 11 zur Kontaktgabe erfolgen.

Die Druckkontaktleiste 3 weist einseitig eine Verdickung 30 auf, die mittels einer Stufenbohrung 16 einen Koaxialsteckverbinder aufnehmen kann. Im gesteckten Zustand liegen sich die Verdickung 30 des Steckers 3 und die Materialanhäufung 17 der Steckkontaktleiste 1 gegenüber, so daß die Bohrungen 16 miteinander fluchten.

Im folgenden soll nun die Wirkungs- und Funktionsweise eines erfindungsgemäßen Steckverbinders erläutert werden.

Die Montage der Festkontakte 2 wird durch einen Haltestreifen 31 erheblich vereinfacht. Dieser Haltestreifen 31 ist mit den Anschlußstellen C der Festkontakte 2 einstückig verbunden. Die Festkontakte 2 stehen dann parallel zueinander angeordnet von dem Haltestreifen 31 ab, die mit Ausnehmungen 32 und Pilotlöchern 33 in Verlängerungen jedes Festkontaktes 2 versehen sind. Die Fertigung der Festkontakte 2 wird durch die Pilotlöcher 33, die zur Positionierung beim Stanz-Biegevorgang dienen, erheblich vereinfacht. Es werden jeweils soviele Festkontakte 2 aus einem breiten Blechstreifen gefertigt und mit einem Haltestreifen 31 belassen, wie für eine Steckkontaktleiste 1 benötigt werden. Alle Festkontakte 2 werden zusammen in einem Hand- oder Maschinengriff mit den Nasen 27 in die Hinterschneidungen 28 eingehängt und in die Führungsbahnen 18 eingedrückt, so daß die Federrasten 23 an der Kontaktträgerkante 34 einschnappen.

Günstig erweist sich die elastische Nachgiebigkeit des Festkontaktes 2 durch das fehlende Anliegen an der Führungsbahn 18 im Bereich des Hohlraumes 29. So kann zusätzlich noch eine Vorspannung auf die Festkontakte 2 gegeben werden, was eine größere Klemmwirkung hervorruft. Der Haltestreifen 31 dient auch beim Einlegen der Festkontakte 2 als Montageleiste. Anschließend kann der Haltestreifen 31 abgetrennt werden, ohne daß sich die Festkontakte 2 lösen. Das einfache Abtrennen des Haltestreifens 31 ist durch die Ausnehmungen 32 möglich.

Bevor Druckkontaktleiste 3 und Stirnkontaktleiste 1 zusammengesteckt werden, sind die Druckkontakte 4 vollständig ausgefedert und stehen in Steckrichtung D der Druckkontaktleiste 3 vor.

Sobald die Druckkontaktleiste 3 in die Stirnkontaktleiste 1 in Steckrichtung D gesteckt wird, berühren sich die Kontaktflächen der Druckkontakte 4 und die Kontaktfläche B der Festkontakte 2, und die federgestützten Druckkontakte 4 beginnen einzufedern.

Die Druckkontaktleiste 3 ist bei diesem Vorgang mit ihren Zentrierzapfen 14 und 15 in den Aufnahmebohrungen 12 und 13 in Steckrichtung D geradlinig geführt. Der Druckkontakt 4 federt in einem Winkel zur Steckrichtung D ein und muß dadurch zusätzlich eine Querbewegung ausführen, die ein Entlanggleiten der Kontaktfläche A auf der Kontaktfläche B bewirkt. Die Kontaktfläche B des Festkontaktes 2 ist in einem Winkel *β* zur Steckrichtung D geneigt. Der Winkel β ist so gewählt, daß das Entlanggleiten begünstigt wird. Damit zusätzlich zum reinigenden Entlanggleiten der Kontaktfläche A auf der Kontaktfläche B der Kontaktübergang verbessert wird, sind sowohl der Festkontakt 2 als auch der Druckkontakt 4 mit einer Goldschicht versehen.

Es ist nicht unbedingt nötig, die federgestützten Druckkontakte 4 als Stanzbiegeteil auszubilden. Bei Ausführungsformen mit federgestützten und zylindrischen Bohrungen gefertigten Druckkontakten ist darauf zu achten, daß die Gleitbewegung dann meistens in Steckrichtung D erfolgt.

Die Stirnkontaktleiste 1 ist für verschiedene Varianten von Druckkontaktleisten geeignet. Es können so verschiedene Druckkontaktsysteme und/oder feststehende Kontakte in der jeweiligen Variante eingesetzt werden. Die Stirnkontaktleiste 1 ist dann der Geometrie der Druckkontaktvariante anzupassen.

## Patentansprüche

1. Steckverbinder mit einer Stirnkontaktleiste (1) und einer Druckkontaktleiste (3) und mit mindestens einem in der Stirnkontaktleiste (1) aus einem elektrisch leitenden Blechstreifen (20) L-förmig gebogenen Festkontakt (2), der an einem ersten L-Schenkel (24) eine Anschlußstelle (C) aufweist und an einem zweiten L-Schenkel (25) eine Kontaktfläche (B) bildet, wobei die Kontaktfläche (B) des Festkontaktes (2) im gesteckten Zustand von Druckkontaktleiste (3) und Stirnkontaktleiste (1) an einer zugeordneten Kontaktfläche (A) eines Gegenkontaktes in der Druckkontaktleiste (3) anliegt, wobei ferner die Kontaktfläche (B) des Festkontaktes (2) in einem Winkel (β) zur Steckrichtung (D) von Druckkontaktleiste (3) und Stirnkontaktleiste (1) geneigt ausgerichtet ist und der Tangens des Neigungswinkels (β) größer ist als der Reibungskoeffizient zwischen Festkontakt (2) und Gegenkontakt, **dadurch gekennzeichnet,** daß der Neigungswinkel (β) in einer Ebene liegt, die durch die beiden L-Schenkel (24 und 25) des Blechstreifens (20) gebildet ist, und daß der elektrisch leitende Blechstreifen (20) einen sich an den zweiten L-Schenkel (25) anschließenden und in Richtung des ersten L-Schenkels (24) zurückgebogenen Ansatz (26) aufweist, der mit einer in eine Hinterschneidung (28) eines Kontaktträgers (6) der Dose (1) eingreifenden Nase (27) versehen ist, und daß der erste L-Schenkel (24) des Blechstreifens (20) eine Federraste (23) aufweist, die quer zu dem ersten L-Schenkel (24) hervorsteht, wobei der Blechstreifen (20) den Kontaktträger (6) zwischen der Federraste (23) und der Nase (27) umschließend auf diesen aufgeklemmt ist.

2. Steckverbinder nach Anspruch 1, **dadurch gekennzeichnet,** daß die Federraste (23) einstückig mit dem Blechstreifen (20) verbunden ist und durch eine U-förmige Ausstanzung (22) gebildet ist.

3. Steckverbinder nach Anspruch 1 und 2, **dadurch gekennzeichnet,** daß die Nase (27) durch eine Sicke am Ende des Ansatzes (26) des Blechstreifens (20) gebildet ist.

4. Steckverbinder nach den Ansprüchen 1 bis 3, **dadurch gekennzeichnet,** daß mehrere Festkontakte (2) parallel zueinander am Kontaktträger (6) angeordnet sind und mit ihrem ersten L-Schenkel (24) in Steckrichtung (D) weisen.

5. Steckverbinder nach Anspruch 4, **dadurch gekennzeichnet,** daß die Festkontakte (2) jeweils in einer Führungsbahn (18) am Kontaktträger (6) liegen und durch Trennwände (19) voneinander isoliert sind.

6. Steckverbinder nach Anspruch 4 und 5, **dadurch gekennzeichnet,** daß die Blechstreifen (20) an ihren Anschlußstellen (C) durch eine trennbare Blechleiste (31) miteinander verbunden sind.

7. Steckverbinder nach den Ansprüchen 4 bis 6, **dadurch gekennzeichnet,** daß in der Führungsbahn (18) des Kontaktträgers (6) im Verbindungsbereich der beiden L-Schenkel (24 und 25) ein Hohlraum (29) gebildet ist.

8. Steckverbinder nach den Ansprüchen 1 bis 7, **dadurch gekennzeichnet,** daß der Kontaktträger (6) der Steckkontaktleiste einteilig aus Kunststoff hergestellt ist.

9. Steckverbinder nach den Ansprüchen 1 bis 8, **dadurch gekennzeichnet,** daß die Gegenkontakte in der Druckkontaktleiste als federgestützte Druckkontakte (4) ausgebildet sind.

10. Steckverbinder nach einem der Ansprüche 1 bis 9, **dadurch gekennzeichnet,** daß die elektrisch leitenden Blechstreifen (20) eine elektrolytisch aufgebrachte Goldschicht aufweisen.

11. Steckverbinder nach einem der Ansprüche 1 bis 10, **dadurch gekennzeichnet,** daß die Anschlußstellen (C) der Festkontakte (2) als Lötanschlüsse ausgebildet sind.

12. Steckverbinder nach einem der Ansprüche 1 bis 10, **dadurch gekennzeichnet,** daß die Anschlußstellen (C) der Festkontakte (2) als lötfreie Andruckkontakte ausgebildet sind.

## Claims

1. Plug with a butting contact strip (1) and a butt contact (3) and with at least one fixed contact (2) in the butting contact strip (1), which fixed contact (2) is bent in an L shape from an electrically conductive sheet-metal strip (20) and has a connection point (C) on a first L leg (24) and forms a contact face (B) on a second L leg (25), the contact face (B) of the fixed contact (2) bearing, in the plugged state of the butt contact (3) and butting contact strip (1), against an associated contact face (A) of a mating contact in the butt contact (3), the contact face (B) of the fixed contact (2) furthermore being aligned inclined at an angle (β) with respect to the plugging-in direction (D) of the butt contact (3) and butting contact strip (1) and the tangent of the angle (β) of inclination being greater than the coefficient of friction between the fixed contact (2) and the mating contact, characterized in that the angle (β) of inclination is located in a plane which is formed by the two L legs (24 and 25) of the sheet-metal strip (20), and in that the electrically conductive sheet-metal strip (20) has an extension (26) which adjoins the second L leg (25), is bent back in the direction of the first L leg (24) and is provided with a projection (27) which engages in an undercut (28) of a contact carrier (6) of the socket (1), and in that the first L leg (24) of the sheet-metal strip (20) has a spring catch (23) which protrudes transversely with respect to the first L leg (24), the sheet-metal strip (20) being clamped onto the contact carrier (6) in such a way that it surrounds the contact carrier (6) between the spring catch (23) and the projection (27).

2. Plug according to Claim 1, characterized in that the spring catch (23) is integrally connected to the sheet-metal strip (20) and formed by a U-shaped punched-out portion (22).

3. Plug according to Claim 1 and 2, characterized in that the projection (27) is formed by a bead at the end of the extension (26) of the sheet-metal strip (20).

4. Plug according to Claims 1 to 3, characterized in that a plurality of fixed contacts (2) are arranged parallel to one another on the contact carrier (6) and point with their first L leg (24) in the plugging-in direction (D).

5. Plug according to Claim 4, characterized in that the fixed contacts (2) are each located in a guide path (18) on the contact carrier (6) and are insulated from one another by means of separating walls (19).

6. Plug according to Claim 4 and 5, characterized in that the sheet-metal strips (20) are connected to one another at their connection points (C) by means of a disconnectable sheet-metal strip (31).

7. Plug according to Claims 4 to 6, characterized in that a cavity (29) is formed in the guide path (18) of the contact carrier (6) in the connection area of the two L legs (24 and 25).

8. Plug according to Claims 1 to 7, characterized in that the contact carrier (6) of the multipole connector is produced as one part from plastic.

9. Plug according to Claims 1 to 8, characterized in that the mating contacts are constructed in the butt contact as spring-supported pressure contacts (4).

10. Plug according to one of Claims 1 to 9, characterized in that the electrically conductive sheet-metal strips (20) have an electrolytically applied gold layer.

11. Plug according to one of Claims 1 to 10, characterized in that the connection points (C) of the fixed contacts (2) are constructed as soldered connections.

12. Plug according to one of Claims 1 to 10, characterized in that the connection points (C) of the fixed contacts (2) are constructed as solder-free press-on contacts.

## Revendications

1. Connecteur comprenant une réglette à contacts frontaux et une réglette à contacts convexes (3) ainsi qu'au moins un contact fixe (2), cintré en forme de L, réalisé, dans la réglette de contacts frontaux (1), à partir d'une bande de tôle (20) conductrice d'électricité, ce contact fixe ayant une première branche du L (24) avec un point de branchement (C) et sur la seconde branche du L (25), une surface de contact (B), la surface de contact (B) du contact fixe (2) s'appuyant à l'état engagé de la réglette à contacts convexes (3) et de la réglette à contacts frontaux (1) contre une surface de contact associée (A) d'un contact antagoniste dans la réglette à contacts convexes (3) ; et en outre la surface de contact (B) du contact fixe (2) est inclinée suivant un angle (β) par rapport à la direction d'engagement (D) de la réglette à contacts convexes (3) et de la réglette à contacts frontaux (1) et la tangente de l'angle d'inclinaison (β) est supérieure au coefficient de frottement entre le contact fixe (2) et le contact opposé, connecteur caractérisé en ce l'angle d'inclinaison (β) est situé dans un plan passant par les deux branches de la forme de L (24, 25) de la bande de tôle (20), et en ce que la bande de tôle conductrice électrique (20) comporte un prolongement (26) faisant suite à la seconde branche (25) sous la forme de L et qui est repliée en direction de la première branche sous la forme de L (24), ce prolongement étant muni d'un bec (27) venant prendre dans la partie à contre-dépouille (28) d'un support de contact (6) de la boîte (1), et la première branche (24) de la forme de L de la bande de tôle (20) comporte une languette d'accrochage (23) élastique qui est en saillie transversalement à la première branche (24) de la forme de L, la bande de tôle (20) entourant le support de contact (6) entre la languette d'accrochage élastique (23) et le bec (27) en étant pincée sur ceux-ci.

2. Connecteur selon la revendication 1, caractérisé en ce que la languette d'accrochage élastique (23) fait corps avec la bande de tôle (20) et est formée par un matriçage en U (22).

3. Connecteur selon la revendication 1 et 2, caractérisé en ce que le bec (27) est formé par une moulure à l'extrémité du prolongement (26) de la bande de tôle (20).

4. Connecteur selon l'une des revendications 1 à 3, caractérisé par plusieurs contacts fixes (2) disposés parallèlement sur le support de contact (6) et dont la première branche (24) de la forme en L est tournée dans la direction d'engagement (D).

5. Connecteur selon la revendication 4, caractérisé en ce que les contacts fixes (2) sont chaque fois situés dans un chemin de guidage (18) du support de guidage (6) et sont isolés les uns des autres par des cloisons (19).

6. Connecteur selon les revendications 4 et 5, caractérisé en ce que les bandes de tôle (20) sont reliées au niveau de leur point de branchement (C) par une bande de tôle (31) qui peut être séparée.

7. Connecteur selon les revendications 4 à 6, caractérisé en ce que dans le chemin de guidage (18) du support de contact (6), dans la zone de liaison des deux branches (24, 25) en forme de L, on a formé une cavité (29).

8. Connecteur selon les revendications 1 à 7, caractérisé en ce que le support de contact (6) de la réglette de contact est réalisé en une seule pièce en matière plastique.

9. Connecteur selon les revendications 1 à 8, caractérisé en ce que les contacts opposés sont réalisés dans la réglette à contacts convexes sous la forme de contacts de pression ou convexes (4), soutenus élastiquement.

10. Connecteur selon l'une des revendications 1 à 9, caractérisé en ce que les bandes de tôle conductrices d'électricité sont munies d'une couche d'or appliquée par électrolyse.

11. Connecteur selon l'une des revendications 1 à 10, caractérisé en ce que les points de branchement C des contacts fixes (2) sont des pattes à souder.

12. Connecteur selon l'une des revendications 1 à 10, caractérisé en ce que les points de branchement C des contacts fixés (2) sont des contacts de pression sans soudure.
